# EUROPÄISCHE PATENTSCHRIFT

(11) **EP 1 221 418 B1**
(45) Veröffentlichungstag und Bekanntmachung des Hinweises auf die Patenterteilung: **21.05.2003**
(21) Anmeldenummer: 01129908.8
(22) Anmeldetag: 15.12.2001
(51) Int. Cl.: B65D 81/00

(54) **Portionspackung zur Herstellung eines Brühgetränkes**
PACKAGE FOR MAKING HOT BEVERAGES
CARTOUCHE POUR PREPARATION DE BOISSON CHAUDES

(30) Priorität: 05.01.2001 DE 20100166 U
(43) Veröffentlichungstag der Anmeldung: 10.07.2002
(73) Patentinhaber: MELITTA HAUSHALTSPRODUKTE GmbH & Co. Kommanditgesellschaft, D-32427 Minden (DE)
(72) Erfinder: Perkovic, Josip, 32425 Minden (DE); Sachtleben, Andreas, 32427 Minden (DE); Rohde, Florian, 28832 Achim (DE)
(74) Vertreter: Dantz, Jan Henning

(56) Entgegenhaltungen:
- EP-A- 0 631 948
- EP-A- 0 756 844
- CH-A- 495 138
- CH-A- 527 592

## Beschreibung

Die vorliegende Erfindung betrifft eine Portionspackung zur Herstellung eines Brühgetränkes, umfassend ein mit einem Aromaträger wie Kaffee oder Tee befülltes Gehäuse mit einer umlaufenden Seitenwand, einem Boden und einem Deckel, wobei der Deckel zumindest bereichsweise wasserdurchlässig und der Boden zumindest bereichsweise als Filter ausgebildet ist.

Portionspackungen der gattungsgemäßen Art sind an sich bekannt siehe EP 063 1948.

Bekannte Portionspackungen, bei denen das Brühwasser ausschließlich aufgrund der Schwerkraft durch eine Portionspackung hindurchgeleitet wird, sind aus verschiedenen, teils wasserdurchlässigen und teils wasserundurchlässigen Materialien hergestellt und weisen einen relativ komplexen Aufbau auf.

Es sind auch Portionspackungen zur Herstellung eines Brühgetränkes bekannt, bei denen das Brühwasser unter Druck durch die Portionspackung hindurchgeleitet wird. Dies ist mit dem Nachteil verbunden, daß derartige Portionspackungen nur in Verbindung mit entsprechend gestalteten Brüheinrichtungen verwendbar sind.

Der vorliegenden Erfindung liegt die Aufgabe zugrunde, eine einfach und preiswert herstellbare und für die Schwerkraftbrühung verwendbare Portionspackung zu schaffen.

Diese Aufgabe wird erfindungsgemäß dadurch gelöst, daß die Seitenwand und der Boden einstückig aus einem filterfähigen Kunststoff-Vlies oder Kunststoff-Papier-Gemisch im Tiefziehverfahren hergestellt sind und zumindest der Seitenwandbereich dabei wasserundurchlässig verdichtet ist und daß der Deckel ebenfalls aus einem filterfähigen Kunststoff-Vlies oder Kunststoff-Papier-Gemisch hergestellt und in seinem umlaufenden Randbereich wasserundurchlässig verdichtet ist und daß der Deckel mit dem oberen Rand der Seitenwand dicht abschließend verbunden ist.

Eine derartige Portionspackung ist lediglich aus einem Ausgangsmaterial - nämlich einem filterfähigen Kunststoff-Vlies oder einem Kunststoff-Papier-Gemisch - hergestellt und weist einen relativ einfachen Aufbau auf. Die Portionspackung besteht aus zwei Einzelteilen, nämlich einem aus der Seitenwand und dem Boden bestehenden, topfartigen Unterteil und dem dieses Unterteil abschließenden Deckel.

Durch Tiefziehen wird das Unterteil aus dem filterfähigen Kunststoff-Vlies oder dem Kunststoff-Papier-Gemisch in einem Arbeitsgang hergestellt und im Seitenwandbereich dabei derartig verdichtet, daß dieser Seitenwandbereich wasserundurchlässig wird. Gleichzeitig wird der Seitenwandbereich durch die erfolgte Verdichtung stabilisiert, so daß die gesamte Portionspackung gut zu handhaben ist.

Der Deckel wird ebenfalls aus einem filterfähigen Kunststoff-Vlies oder einem Kunststoff-Papier-Gemisch gefertigt, wobei in diesem Falle lediglich der umlaufende Randbereich des Deckels derart verdichtet wird, daß hier eine Wasserundurchlässigkeit erzielt ist. Nach dem Befüllen des Unterteiles mit einem Aromaträger wird der Deckel auf das Unterteil aufgesetzt und mit diesem abdichtend verbunden, was auf thermische Art und Weise geschehen kann.

Die Verwendung eines Kunststoff-Papier-Gemisches ist besonders unter ökologischen Gesichtspunkten vorteilhaft, da dieses Material überwiegend nachwachsenden Rohstoff (Zellstoff) enthält.

Insgesamt ist eine erfindungsgemäße Portionspackung sehr preiswert herstellbar und in hohem Maße praxisgerecht, da das Brühwasser zur Auslaugung des Aromaträgers lediglich aufgrund der Schwerkraft durch die Portionspackung hindurch geleitet werden muß.

Spezielle Brühvorrichtungen zur Benutzung der Portionspackung sind somit überflüssig.

Weitere Merkmale der Erfindung sind Gegenstand von Unteransprüchen.

Ein Ausführungsbeispiel der Erfindung ist in den beigefügten Zeichnungen dargestellt und wird im folgenden näher beschrieben.

Im einzelnen zeigen:
- Figur 1: einen Schnitt durch ein Unterteil einer erfindungsgemäßen Portionspakkung sowie durch ein Werkzeug, mittels dessen ein derartiges Unterteil hergestellt wird,
- Figur 2: einen schematisch dargestellten Größenvergleich zwischen dem Ausgangsmaterial zur Herstellung des Unterteiles vor und nach einer Verdichtung im Werkzeug entsprechend Figur 1,
- Figur 3: eine im wesentlichen der Figur 1 entsprechende Schnittdarstellung durch den Deckel einer erfindungsgemäßen Portionspackung sowie durch ein Werkzeug zur Herstellung dieses Deckels,
- Figur 4: einen Schnitt durch eine vollständige Portionspackung gemäß vorliegender Erfindung.

In Figur 1 ist in schematischer Schnittdarstellung ein Tiefziehwerkzeug zur Herstellung eines Unterteiles 1 einer Portionspackung 2 zur Herstellung eines Brühgetränkes gezeigt, wobei das Tiefziehwerkzeug aus einer Matrize 3 und einer Patrize 4 besteht und zumindest die Matrize 3 mit einer Heizung 5 versehen ist.

In diesem Werkzeug wird das schon erwähnte Unterteil 1 einer Portionspackung 2 gefertigt.

Ausgangsmaterial für die Herstellung des Unterteiles 1 ist ein filterfähiges Kunststoff-Vlies 6 mit einer vorgegebenen Materialstärke D. Alternativ hierzu kann auch ein Kunststoff-Papier-Gemisch Verwendung finden.

Durch das Tiefziehen eines entsprechenden Materialabschnittes aus diesem Kunststoff-Vlies 6 wird im Werkzeug gemäß Figur 1 das Unterteil 1 geformt, welches aus einer umlaufenden Seitenwand 7 und einem Boden 8 besteht. Diese beiden Teile 7 und 8 sind somit einstückig hergestellt und der Seitenwandbereich dieses Unterteiles 1 wird bei der Fertigung derart verdichtet, daß zumindest der vollständige Seitenwandbereich wasserundurchlässig wird. Im dargestellten Ausführungsbeispiel ist auch noch ein an die Seitenwand 7 anschließender, ringförmiger Bereich 8a des Bodens 8 entsprechend stark verformt, während der überwiegende Teil des Bodens 8 aufgrund der Tatsache, daß die Matrize mit einer entsprechenden Ausnehmung 9 versehen ist, praktisch nicht verformt wird und somit seine Filtereigenschaften behält.

Figur 2 macht deutlich, daß das Kunststoff-Vlies 6 auf eine Materialstärke D1 verdichtet wird, die lediglich einen Bruchteil der ursprünglichen Materialstärke D beträgt.

Durch diese enorme Verdichtung unter Wärmezuführ und unter dem Druck der Patrize 4 werden die verdichteten Bereiche (Seitenwand 7 und Bodenrandbereich 8) einerseits wasserundurchlässig und andererseits auch weitestgehend formstabil.

Die Figur 3 zeigt, daß ein Deckel 10, der ebenfalls aus einem Kunststoff-Vlies 6 hergestellt wird, in einer Matrize 3a unter Zuhilfenahme einer Patrize 4a gefertigt wird. Dabei wird lediglich der umlaufende Randbereich 11 des Deckels 10 bis zur Wasserundurchlässigkeit verdichtet, während der mittlere Abschnitt 12 des Deckels 10 durch die Ausnehmung 9a der Matrize 3a praktisch unverformt und somit wasserdurchlässig bleibt.

Nach der Fertigstellung des Unterteiles 1 wird dieses mit einem Aromaträger 13, z. B. mit Kaffee oder Tee, befüllt und anschließend wird das Unterteil 1 durch den Deckel 10 verschlossen. Dabei liegt der Deckel 10 vorteilhafterweise auf einem den oberen Rand des Unterteiles 1 bildenden, umlaufenden Flansch 14 auf und wird mit diesem umlaufenden Flansch 14 thermisch verbunden und somit das Unterteil 1 dicht abgeschlossen.

Durch den praktisch unverformten Bereich 12 des Deckels 10 kann nun Brühwasser zur Herstellung eines Brühgetränkes in die Portionspackung 2 eingelassen werden und dieses Brühwasser durchtränkt aufgrund der Schwerkraft sowohl den Aromaträger 13 wie auch den filterfähigen Bereich des Bodens 8. Da die Seitenwandung 7 des aus Unterteil 1 und Deckel 10 bestehenden Gehäuses praktisch wasserundurchlässig ist, kann Brühwasser nicht unkontrolliert und in unerwünschter Weise austreten, sondern das Brühwasser muß vollständig durch den Aromaträger 13 hindurch fließen.

Die wie vorstehend geschildert hergestellte Portionspackung 2 ist einfach und preiswert zu fertigen und in hohem Maße praxisgerecht, da für ihre Benutzung keinerlei Spezialeinrichtungen benötigt werden.

Bevorzugt wird für die Herstellung der Portionspackung 2 ein polymeres Kunststoff-Vlies 6, da dies für die Fertigung unter Wärme und Druck besonders geeignet ist und auch eine einfache thermische Verbindung zwischen Unterteil 12 und Dekkel 10 ermöglicht.

## Patentansprüche

1. Portionspackung zur Herstellung eines Brühgetränkes, umfassend ein mit einem Aromaträger wie Kaffee oder Tee befülltes Gehäuse mit einer umlaufenden Seitenwand, einem Boden und einem Deckel, wobei der Deckel zumindest bereichsweise wasserdurchlässig und der Boden zumindest bereichsweise als Filter ausgebildet ist, die Seitenwand (7) und der Boden (8) einstückig aus einem filterfähigen Kunststoff-Vlies (6) oder einem Kunststoff-Papier-Gemisch im Tiefziehverfahren hergestellt sind und der Dekkel (10) ebenfalls aus einem filterfähigen Kunststoff-Vlies oder einem Kunststoff-Papier-Gemisch hergestellt und in seinem umlaufenden Randbereich (11) wasserundurchlässig verdichet ist und daß der Deckel (10) mit dem oberen Rand der Seitenwand (7) dicht abschließend verbunden ist, **dadurch gekennzeichnet, daß** zumindest der Seitenwandbereich dabei wasser-undurchlässig verdichtet ist.

2. Portionspackung nach Anspruch 1, **dadurch gekennzeichnet, daß** der obere Rand der Seitenwand (7) als umlaufender Flansch (14) ausgebildet ist, auf dem der Deckel (10) abdichtend aufliegt.

3. Portionspackung nach Anspruch 1 oder 2, **dadurch gekennzeichnet, daß** die Seitenwand (7) nebst Boden (8) einerseits und der Deckel (10) andererseits aus einem polymeren Kunststoff-Vlies hergestellt sind.

4. Portionspackung nach einem oder mehreren der Ansprüche 1-3, **dadurch gekennzeichnet, daß** der Deckel (10) mit dem oberen Rand der Seitenwand (7) verschweißt ist.

5. Portionspackung nach einem oder mehreren der vorhergehenden Ansprüche, **dadurch gekennzeichnet, daß** ein umlaufender Randbereich (8a) des Bodens (8) ebenso wie die Seitenwand (7) wasserundurchlässig verdichtet ist.

## Claims

1. Portion pack for producing a brewed drink, comprising a housing which is filled with an aroma carrier such as coffee or tea and has an encircling side wall, a base and a lid, it being the case that the lid is of water-permeable design, at least in certain regions, and the base is designed as a filter, at least in certain regions, the side wall (7) and the base (8) are produced integrally from a nonwoven plastic (6), which is capable of filtering, or from a plastic/paper mixture, by thennoforming, the lid (10) is likewise produced from a nonwoven plastic, which is capable of filtering, or from a plastic/paper mixture and is compressed so as to be water-impermeable in its encircling border region (11), and the lid (10) is sealed to the top border of the side wall (7), **characterized in that** at least the side-wall region here is compressed so as to be water-impermeable.

2. Portion pack according to Claim 1, **characterized in that** the top border of the side wall (7) is designed as an encircling flange (14), on which the lid (10) rests in a sealing manner.

3. Portion pack according to Claim 1 or 2, **characterized in that** the side wall (7) together with the base (8), on the one hand, and the lid (10), on the other hand, are produced from a nonwoven polymer material.

4. Portion pack according to one or more of Claims 1-3, **characterized in that** the lid (10) is welded to the top border of the side wall (7).

5. Portion pack according to one or more of the preceding claims, **characterized in that** an encircling border region (8a) of the base (8), like the side wall (7), is compressed so as to be water-impermeable.

## Revendications

1. Emballage portion pour réaliser une infusion, comprenant un boîtier rempli d'un support d'arôme tel que café ou thé, avec une paroi latérale périphérique, un fond et un couvercle, le couvercle étant perméable à l'eau au moins par endroits et le fond étant réalisé en tant que filtre au moins par endroits, la paroi latérale (7) et le fond (8) étant réalisés par emboutissage profond d'un seul tenant à partir d'un non-tissé plastique (6) filtrant ou d'un mélange de papier et de matière plastique, et le couvercle (10) étant réalisé également à partir d'un non-tissé plastique filtrant ou d'un mélange de papier et de matière plastique et étant compacté dans sa zone de bordure (11) périphérique de manière imperméable à l'eau, et le couvercle (10) étant relié de manière hermétiquement étanche au bord supérieur de la paroi latérale (7), **caractérisé en ce qu'**au moins la zone de paroi latérale est compactée ici de manière imperméable à l'eau.

2. Emballage portion selon la revendication 1, **caractérisé en ce que** le bord supérieur de la paroi latérale (7) est réalisé en tant que bride (14) périphérique sur laquelle le couvercle (10) repose de manière étanche.

3. Emballage portion selon la revendication 1 ou 2, **caractérisé en ce que** la paroi latérale (7) avec le fond (8) d'une part et le couvercle (10) d'autre part sont réalisés dans un non-tissé plastique polymère.

4. Emballage portion selon une ou plusieurs des revendications 1 à 3, **caractérisé en ce que** le couvercle (10) est soudé avec le bord supérieur de la paroi latérale (7).

5. Emballage portion selon une ou plusieurs des revendications précédentes, **caractérisé en ce qu'**une zone de bordure (8a) périphérique du fond (8) est compactée de manière imperméable à l'eau comme la paroi latérale (7).
